# EUROPÄISCHE PATENTSCHRIFT

(11) **EP 0 962 707 B1**
(45) Veröffentlichungstag und Bekanntmachung des Hinweises auf die Patenterteilung: **20.04.2005**
(21) Anmeldenummer: 99110678.2
(22) Anmeldetag: 02.06.1999
(51) Int. Cl.: F24C 7/08

(54) **Bedieneinheit für ein elektrisches Haushaltgerät**
Control unit for electric household appliance
Unité de commande pour appareil ménager électrique

(30) Priorität: 05.06.1998 DE 19825310
(43) Veröffentlichungstag der Anmeldung: 08.12.1999
(73) Patentinhaber: BSH Bosch und Siemens Hausgeräte GmbH, 81739 München (DE)
(72) Erfinder: Garcia, Jose Andres, 50014 Zaragoza (ES); Reichard, Joachim, 82319 Starnberg (DE); Ziegler, Felicitas, Dipl.-Ing., 83371 Stein (DE); Plankl, Manfred, Dipl.-Ing., 83301 Traunreut (DE); Lappat, Hans, Dipl.-Ing.(FH), 84518 Garching/Alz (DE); Sigmund, Armin, Dipl.-Ing, 83301 Traunreut (DE); Stitzl, Bernd, Dipl.-Ing., 83362 Lauter (DE); Wagner, Michael, Dr.-Ing., 8355 Grabenstätt (DE); Knebel, Kurt, Dipl.-Ing, 83301 Traunreut (DE); Erdmann, Klaus, Dipl-Ing.(FH), 75015 Bretten (DE); Linde, Hans, Prof. Dr.-Ing., 96450 Coburg (DE); Neumann, Uwe, Dipl.-Ing.(FH), 96050 Bamberg (DE); Rehklau, Andreas, Dipl.-Ing (FH), 85356 Freising (DE)

(56) Entgegenhaltungen:
- DE-A- 19 854 576
- DE-U- 8 913 602

## Beschreibung

Die vorliegende Erfindung betrifft eine Bedieneinheit für ein elektrisches Haushaltsgerät zum Einstellen von Betriebsfunktionen und -parametern mit einem an einer Bedienfläche gehalterten Bedienknebel, der zum Einstellen des Betriebsparameters, beispielsweise einer Heizstufe, um eine Knebelachse drehbar ist.

Eine derartige Bedieneinheit ist bekannt aus der Druckschrift EP 0 448 005 B1, wobei eine Bedienvorrichtung in Form eines Bedienfeldes mit Anzeigeelementen, mit einem Bedienelement zur Auswahl von Funktionen bzw. Betriebsprogrammen , mit einer lmpulsgebereinrichtung zur Eingabe von den Funktionen zugeordneten Funktionswerten wie Zeiten, Temperaturen oder Drehzahlen, und mit einem Bedienelement zum Starten eines ausgewählten Programmes vorgesehen ist. Dabei ist ein erstes Bedienelement als ringförmiger Drehwahlschalter ausgebildet und ein zweites Bedienelement aus Impulsgebereinrichtung in Form eines in Umfangsrichtung drehbaren Drehknopfes. Der Drehwahlschalter und der Drehknopf sind zu einem Multifunktionsschalter kombiniert, wobei der Drehschalter konzentrisch um den Drehknopf herum angeordnet ist. Dieser Multifunktionsschalter ist einerseits leicht und übersichtlich zu handhaben und hat andererseits den Vorteil, daß sich dessen Montage auf wenige Einzelteile beschränkt. Hinzu kommt die Platzeinsparung, so daß das Bedienfeld verkleinert werden kann.

Aufgabe der vorliegenden Erfindung ist es, eine Bedieneinheit nach dem Oberbegriff des Patentanspruches 1 bezüglich der Betätigung weiter zu vereinfachen.

Erfindungsgemäß ist dies bei einer Bedieneinheit nach dem Oberbegriff des Anspruches 1 dadurch erreicht, daß der Bedienknebel zum Auswählen einer bestimmten Betriebsfunktion, beispielsweise einer bestimmten Kochstelle eines Kochfeldes, aus einer Ausgangsstellung bzw. aus der Knebelachse in eine Auswahlstellung kipp- oder schiebbar ist. Durch die gleichzeitige Verwendung der Drehbewegung und der Kipp- bzw. Schiebebewegung bei dem Bedienknebel ist der Bedienkomfort auf einfache Weise gesteigert. Der Bedienknebel kann vom ersten Bedienschritt, der Auswahl der Betriebsfunktion, bis zum zweiten Bedienschritt, dem Einstellen des Betriebsparameters der ausgewählten Betriebsfunktion, unverändert in der Hand einer Bedienperson verbleiben. Ein Griffwechsel oder die Betätigung eines Zusatzelementes der Bedieneinheit ist nicht erforderlich. Zudem ist jedem Bedienschritt eine eigene charakteristische Bewegungsart des Bedienknebels zugeordnet.

Erfindungsgemäß weist der Bedienknebel einen Rückstellmechanismus auf, der den Bedienknebel nach dem Bewegen in die Ausbaustellung selbsttätig in die Ausgangsstellung zurückbewegt. Dies steigert zusätzlich den Bedienkomfort, weil sich der Bedienknebel ständig in die Ausgangsstellung zurückbewegt.

Eine geschlossene Bedienfläche kann insbesondere dann bereitgestellt sein, wenn der Bedienknebel und die Bedienfläche magnetische Elemente aufweisen, durch die der Bedienknebel beweglich an der Bedienfläche gehaltert ist. Auf Durchbrüche der Bedienfläche, die insbesondere bei auftretender Verschmutzung kritisch sind, kann gänzlich verzichtet werden.

Die Reinigung ist weiterhin dadurch vereinfacht, daß der Bedienknebel betriebsgemäß von der Bedienfläche abnehmbar ist.

Gemäß einer bevorzugten Ausführungsform weisen der Bedienknebel und die Bedienfläche zueinander korrespondierende mechanische Führungselemente auf. Dadurch ist eine sichere und gezielte Führung des Bedienknebels in die verschiedenen Auswahlstellungen garantiert. Bezüglich der Verschmutzung der Bedieneinheit und deren Anmutung ist es vorteilhaft, wenn der Bedienknebel die Führungselemente in ausnahmslos allen Stellungen des Bedienknebels verdeckt.

Zur Verringerung der Verschmutzungsanfälligkeit weist der Bedienknebel einen Knebelfuß auf, der auf einem erhabenen, im wesentlichen balligen Knebelfußlager kipp- und drehbar gehaltert ist. Dabei gleitet zur Steigerung des Bedienkomforts eine entsprechend gestaltete Knebelfußfläche auf der kugelabschnittsförmig gestalteten Oberfläche des Knebelfußlagers.

Besonders anschaulich und übersichtlich ist die Bedienung des Bedienknebels, wenn diesem eine Anzeigeeinheit zugeordnet ist, die in Kipp- bzw. Verschieberichtung des Bedienknebels jeweils ein Anzeigeelement aufweist. Eine räumliche Annäherung des Bedienknebels an das jeweilige Anzeigeelement bewirkt eine entsprechende Auswahl der Betriebsfunktion bzw. eine Einstellung des Betriebsparameters. Dabei kann die räumliche Anordnung der Anzeigeelemente beispielsweise der räumlichen Anordnung der Kochstellen eines Kochfeldes nachgebildet sein.

Zur weiteren Steigerung des Bedienkomforts liegt die Ausgangsstellung des Drehknebels etwa im Schwerpunkt einer von mindestens drei Auswahlstellungen des Bedienknebels begrenzten Fläche.

Zur Vereinfachung der Handhabung ist das Haushaltsgerät durch Drehen des Bedienknebels in der Ausgangsstellung abschaltbar. Aus Sicherheitsgründen ist gegebenenfalls zusätzlich ein vom Bedienknebel unabhängiger Ein-/Ausschalter am Haushaltsgerät vorgesehen.

Nachfolgend sind anhand schematischer Darstellungen zwei Ausführungsbeispiele der erfindungsgemäßen Bedieneinheit am Beispiel eines Kochfeldes beschrieben. Es zeigen:
- Fig. 1: in einer perspektivischen Ansicht das Kochfeld mit der Bedieneinheit,
- Fig. 2: in einer perspektivischen Ansicht in vergrößertem Maßstab abschnittsweise die Bedieneinheit bei von der Bedienfläche abgehobenem Bedienknebel gemäß dem ersten Ausführungsbeispiel,
- Fig. 3: in einer Schnittdarstellung abschnittsweise das Kochfeld mit der Bedieneinheit gemäß dem zweiten Ausführungsbeispiel, und

Fig. 4a und 4b in Prinzipdarstellungen Betätigungsvariationen der Bedieneinheit.

Ein Kochfeld 1 weist eine Glaskeramikplatte 3 auf, an deren beiden Seitenflächen Rahmenleisten 5 befestigt sind (Fig. 1). Frontseitig endet die Glaskeramikplatte 3 mit einer Plattenfacette 7. Auf der Glaskeramikplatte 3 sind vier in an sich bekannter Weise beheizbare Kochstellen 9 vorgesehen und mit Dekor entsprechend markiert. In eine Öffnung der Glaskeramikplatte 3 ist angrenzend an die Facette 7 eine vorgefertigte und außerhalb des Kochfeldes 1 geprüfte Anzeigeeinheit 11 allseitig abgedichtet stufenlos eingesetzt. Die rechteckig gestaltete Anzeigeeinheit 11 weist in ihren vier Eckbereichen jeweils Anzeigeelemente 12 in Form von bekannten Siebensegment-Anzeigen auf. Zusätzlich kann die Anzeigeeinheit 11 auch weitere (nicht dargestellte) Anzeigeelemente besitzen, die beispielsweise für einen unterhalb des Kochfeldes 1 angeordneten Backofen die gewünschte Betriebsart, beispielsweise Ober-/Unterhitze, und die Backofentemperatur anzeigen. Im Zentrum der Anzeigeeinheit 11 ist ein Bedienknebel 13 gehaltert. Dazu weist der Bedienknebel 13 einen an dessen unterem Endabschnitt ausgebildeten Knebelfuß 15 auf. In einer Ausgangsstellung 17 des Bedienknebels 13 steht die Knebellängsachse 17 senkrecht auf der Fläche der Anzeigeeinheit 11 bzw. der Glaskeramikplatte 3. Zum Auswählen bzw. Anwählen einer bestimmten Kochstelle 9 ist der Bedienknebel 13 etwa entlang den Diagonalen der rechteckigen Anzeigeeinheit 11 auf das entsprechende Anzeigeelement 12 zu bewegbar. Dabei entspricht die räumliche Anordnung der Anzeigeelemente 12 innerhalb der Anzeigeeinheit 12 der räumlichen Anordnung der Kochstellen 9 auf der Glaskeramikplatte 3 (Fig. 1).

Zum Kippen des Bedienknebels 13 gemäß dem ersten Ausführungsbeispiel aus der Ausgangsstellung 17 in eine der vier gezeigten Auswahlstellungen 19 sitzt der Knebelfuß 15 auf einem kugelabschnittsförmig gestalteten, balligen Knebelfußlager 21 (Fig. 2). Dieses ist in eine Öffnung der Anzeigeeinheit 11 allseitig abgedichtet eingesetzt. Entsprechend der kugelabschnittsförmigen Gestaltung des Knebelfußlagers 21 weist der Knebelfuß 15 an seiner Unterseite eine kalottenförmige Gestalt auf. Dadurch ist eine Fußgleitfläche 23 bereitgestellt, die beim Kippen des Bedienknebels 13 aus der Ausgangsstellung 17 auf einer entsprechend gestalteten Lagergleitfläche 25 gleitet. Der Bedienknebel 13 ist entsprechend der Offenbarung in der Druckschrift EP 0 797 227 A2 lediglich durch magnetische Kräfte an dem Knebelfußlager 21 gehaltert und deshalb betriebsgemäß abnehmbar. Im Bereich des unteren Endabschnitts des Knebelfußes 15 sind geeignete Magnetelemente vorgesehen und korrespondierende Magnetelemente im Knebelfußlager 21 entsprechend der Offenbarung in der Druckschrift EP 0 797 227 A2. Zur besseren Führung des Bedienknebels 13 insbesondere in die vier Auswahlstellungen 19 weist der Knebelfuß 15 einen aus der Fußgleitfläche 23 ragenden Führungszapfen 27 auf. Dieser kann gegebenenfalls ebenfalls als magnetisches Element ausgeführt sein. Der Führungszapfen 27 ist in einem an der Oberseite des Knebelfußlagers 21 als Vertiefung ausgebildeten Führungsstern 29 geführt. Ein geschlossener Sternboden 31 des Führungssterns 29 ist dabei etwa 0,5 mm unterhalb der Lagergleitfläche 25 des Knebelfußlagers 21 vorgesehen (Fig. 2).

Gemäß dem zweiten Ausführungsbeispiel ist auf der Oberseite der Glaskeramikplatte 3 ein Knebel 33 mit einem Knebelfuß 35 gehaltert (Fig. 3). Der Knebelfuß 35 ist so gestaltet, daß er in allen möglichen Positionen des Knebels 33 eine unterhalb des Knebelfußes 35 angeordnete Öffnung 37 der Glaskeramikplatte 3 verdeckt. Gegebenenfalls sind zwischen der Unterseite des Knebelfußes 35 und der Oberseite der Glaskeramikplatte 3 geeignete Dichtungselemente vorgesehen. Durch die Öffnung 37 ragt eine flexible Welle 39 nach unten, die drehfest mit dem Knebel 33 verbunden ist. Am gegenüberliegenden Endabschnitt ist die flexible Welle 39 drehfest mit einer Wellenaufnahme 41 eines gehäusefest angeordneten Drehbewegungsdetektors 43 verbunden. Weiterhin sind unterhalb der Glaskeramikplatte 3 umfangsmäßig verteilt um die und gleichmäßig beabstandet von der Welle 39 vier Mikroschalter 45 befestigt, die bei einem geeigneten Bewegen des Knebels 33 und damit der Welle 39 durch Schalterbetätigungsflächen 47 der Welle 39 betätigbar sind. Während das Drehen des Knebels 33 durch die direkte mechanische Kraftübertragung zum Drehbewegungsdetektor 43 ausgewertet wird, wird eine Schiebebewegung des Knebels 33, wie nachfolgend beispielhaft erläutert ist, durch die vier Mikroschalter 45 detektiert (Figur 3, Figur 4b). Der Knebel kann entsprechend dem ersten Ausführungsbeispiel in eine Anzeigeeinheit integriert angeordnet sein, oder auch beispielsweise in einem geeigneten Dekorfeld getrennt von der Anzeigeeinheit beweglich gehaltert sein. Einzelne im Bereich des Knebels vorgesehene Dekorsymbole weisen dabei auf die möglichen Auswahlstellungen 19 hin.

Alternativ ist es beispielsweise auch möglich den Bedienknebel im Rahmen oder in einer Blende eines Kochgerätes oder an einem separaten Bediengerät zu haltern.

Zum Bedienen der Bedieneinheit kann der Bedienknebel 13 beispielsweise gemäß Figur 4a in einer Ansicht von oben aus der zentralen Ausgangsstellung 17 in die vier Auswahlstellungen 19 gekippt oder geschoben werden. In diesen Auswahlstellungen 19 kann der Bedienknebel dann gedreht werden. Zur Verringerung der Heizstufe der Kochstelle 9, die gemäß Figur 1 einen Kochstufenwert von "3" aufweist, ist der Bedienknebel 13,33 also auf das "3" anzeigende Anzeigeelement 12 oder ein vorgesehenes Dekorsymbol zu kippbar und in der gekippten Auswahlstellung 19 durch Drehen des Bedienknebels 13 entgegen dem Uhrzeigersinn verringerbar. Aufgrund der magnetischen oder mechanischen Rückstellkräfte kehrt der Bedienknebel 13,33 beim Loslassen selbsttätig in die Ausgangsstellung 17 zurück. Abhängig von der Dimensionierung und Anordnung der magnetischen Elemente zur Halterung des Bedienknebels 13 am Knebelfußlager 21 kann der Bedienknebel 13 typischerweise um etwa 0,5 bis 1,5 cm aus der Ausgangsstellung 17 in die Auswahlstellung 19 gekippt werden. Bei der Verwendung beispielsweise der biegsamen Welle 39 kann der entsprechende Weg bis zu einigen cm betragen. Ein Abschalten der Kochstelle kann gemäß Figur 4a dadurch realisiert sein, daß der Bedienknebel 13, 33 in der Ausgangsstellung 17, beispielsweise entgegen dem Uhrzeigersinn gedreht wird. Zusätzlich kann aus Sicherheitsgründen ein von der Bedieneinheit bzw. dem Bedienknebel 13, 33 unabhängiger Ein-/Ausschalter am Kochfeld 1 vorgesehen sein (nicht gezeigt).

Gemäß Figur 4b kann die Betätigung des Bedienknebels 13, 33 auch wie folgt erfolgen. Zur Auswahl einer Betriebsfunktion also der gewünschten Kochstelle 9 wird der Bedienknebel von der Bedienperson aus der Ausgangsstellung 17 in die entsprechende Auswahlstellung 19 gekippt. Das Anzeigeelement 12 signalisiert und quittiert daraufhin die erfolgte Auswahl beispielsweise durch Blinken des entsprechenden Anzeigeelementes 12. Die Einstellung des Betriebsparameters, also der Heizstufe der ausgewählten Kochstufe 9, erfolgt durch das Drehen des Bedienknebels 13,33 in der zentralen Ausgangsstellung 17. Zusätzlich oder alternativ kann auch vorgesehen sein, daß beispielsweise eine stufenweise Erhöhung oder Verringerung der Heizstufe einer ausgewählten Kochstelle 9 durch das wiederholte Kippen des Bedienknebels 13,33 aus der Ausgangsstellung 17 in die entsprechende Auswahlstellung 19 erfolgt.

## Patentansprüche

1. Bedieneinheit für ein elektrisches Haushaltsgerät zum Einstellen von Betriebsfunktionen und -parametern mit einem an einer Bedienfläche gehalterten Bedienknebel, der zum Einstellen des Betriebsparameters, beispielsweise einer Heizstufe, um eine Knebelachse drehbar ist, **dadurch gekennzeichnet, daß** der Bedienknebel (13, 33) zum Auswählen einer bestimmten Betriebsfunktion, beispielsweise einer bestimmten Kochstelle (9), aus einer Ausgangsstellung (17) bzw. aus der Knebelachse in eine Auswahlstellung (19) kipp- oder schiebbar ist.

2. Bedieneinheit nach Anspruch 1, **dadurch gekennzeichnet, daß** der Bedienknebel (13, 33) einen Rückstellmechanismus aufweist, der den Bedienknebel nach dem Bewegen in die Auswahlstellung (19) in die Ausgangsstellung (17) selbsttätig zurückstellt.

3. Bedieneinheit nach Anspruch 1 oder 2, **dadurch gekennzeichnet, daß** dem Bedienknebel (13) und der Bedienfläche (25) magnetische Elemente zugeordnet sind, die den Bedienknebel beweglich an der Bedienfläche haltern.

4. Bedieneinheit nach einem der vorhergehenden Ansprüche, **dadurch gekennzeichnet, daß** der Bedienknebel (13) betriebsgemäß von der Bedienfläche (25) abnehmbar ist.

5. Bedieneinheit nach einem der vorhergehenden Ansprüche, **dadurch gekennzeichnet, daß** der Bedienknebel (13) und die Bedienfläche (25) zueinander korrespondierende mechanische Führungselemente (27, 29) aufweisen.

6. Bedieneinheit nach Anspruch 5, **dadurch gekennzeichnet, daß** der Bedienknebel (13) die Führungselemente (27, 29) in der Ausgangs- und der Auswahlstellung verdeckt.

7. Bedieneinheit nach einem der vorhergehenden Ansprüche, **dadurch gekennzeichnet, daß** der Bedienknebel (13) einen Knebelfuß (15) aufweist, der auf einem im wesentlichen balligen Knebelfußlager (21) kipp- und drehbar gehaltert ist, wobei eine entsprechend gestaltete Knebelfußfläche (23) auf der Oberfläche (25) des Knebelfußlagers (21) gleitet.

8. Bedieneinheit nach einem der vorhergehenden Ansprüche, **dadurch gekennzeichnet, daß** dem Bedienknebel (13) eine Anzeigeeinheit (11) zugeordnet ist, die in Kipp- bzw. Verschieberichtung des Bedienknebels jeweils ein Anzeigeelement (12) zum Anzeigen der ausgewählten Betriebsfunktion bzw. des eingestellten Betriebsparameters aufweist.

9. Bedieneinheit nach einem der vorhergehenden Ansprüche, **dadurch gekennzeichnet, daß** die Ausgangsstellung (17) des Bedienknebels (13,33) etwa im Schwerpunkt einer von mindestens drei Auswahlstellungen (19) des Bedienknebels begrenzten Fläche liegt.

10. Bedieneinheit nach einem der vorhergehenden Ansprüche, **dadurch gekennzeichnet, daß** das Haushaltsgerät durch Drehen des Bedienknebels (13,33) in der Ausgangsstellung (17) abschaltbar ist.

11. Bedieneinheit nach einem der vorhergehenden Ansprüche, **dadurch gekennzeichnet, daß** der Bedienknebel (13,33) in der Auswahlstellung (19) drehbar ist.

12. Bedieneinheit nach einem der Ansprüche, **dadurch gekennzeichnet, daß** der Bedienknebel (33) über eine Welle (39) mit einem Drehbewegungsdetektor (43) verbunden ist, und daß dem Bedienknebel (33) oder der Welle (39) Positionsdetektor (45) zugeordnet ist.

13. Haushaltsgerät, insbesondere Kochfeld oder Herd, mit einer Bedieneinheit nach einem der vorhergehenden Ansprüche.

## Claims

1. Operating unit for an electric domestic appliance for setting operating functions and operating parameters, with an operating toggle which is mounted at an operating surface and which is rotatable about a toggle axis for setting of the operating parameter, for example a heating step, **characterised in that** the operating toggle (13, 33) is, for selection of a specific operating function, for example a specific cooking place (9), tiltable or slidable from an initial setting (17) or from the toggle axis into a selection setting (19).

2. Operating unit according to claim 1, **characterised in that** the operating toggle (13, 33) has a restoring mechanism which automatically restores the operating lever to the initial setting (17) after movement into the selection setting (19).

3. Operating unit according to claim 1 or 2, **characterised in that** magnetic elements movably mounting the operating toggle at the operating surface (25) are associated with the operating toggle (13) and the operating surface.

4. Operating unit according to one of the preceding claims, **characterised in that** the operating toggle (13) is removable from the operating surface (25) according to operation.

5. Operating unit according to one of the preceding claims, **characterised in that** the operating toggle (13) and the operating surface (25) have mutually corresponding mechanical guide elements (27, 29).

6. Operating unit according to claim 5, **characterised in that** the operating toggle (13) covers the guide elements (27, 29) in the initial setting and the selection setting.

7. Operating unit according to one of the preceding claims, **characterised in that** the operating toggle (13) has a toggle foot (15) which is mounted on a substantially spherical toggle foot bearing (21) to be tiltable and rotatable, wherein the correspondingly formed toggle foot surface (23) slides on the surface (25) of the toggle foot bearing (21).

8. Operating unit according to one of the preceding claims, **characterised in that** the operating toggle (13) is associated with an indicating unit (11) which has in the tilting or sliding direction of the operating toggle a respective indicating element (12) for indicating the selected operating function or the set operating parameter.

9. Operating unit according to one of the preceding claims, **characterised in that** the initial setting (17) of the operating toggle (13, 33) lies approximately at the centre of area of a surface bounded by at least three selection settings (19) of the operating toggle.

10. Operating unit according to one of the preceding claims, **characterised in that** the domestic appliance can be switched off by rotation of the operating toggle (13, 33) in the initial setting (17).

11. Operating unit according to one of the preceding claims, **characterised in that** the operating toggle (13, 33) is rotatable in the selection setting (19).

12. Operating unit according to one of the claims, **characterised in that** the operating toggle (33) is connected by way of a shaft (39) with a rotational movement detector (43) and that position detectors (45) are associated with the operating toggle (33) or the shaft (39).

13. Domestic appliance, particularly cooker hob or oven, with an operating unit according to one of the preceding claims.

## Revendications

1. Unité de commande pour un appareil ménager électrique pour le réglage de fonctions et de paramètres de service avec une manette de commande qui est logée sur une surface de commande et qui peut être tournée autour d'un axe de manette pour régler le paramètre de service, par exemple un niveau de chauffage, **caractérisée en ce que** la manette de commande (13, 33), pour la sélection d'une certaine fonction de service, par exemple d'une certaine plaque de cuisson (9), peut être basculée ou glissée d'une position de départ (17) c'est-à-dire de l'axe de manette vers une position de sélection (19).

2. Unité de commande selon la revendication 1, **caractérisée en ce que** la manette de commande (13, 33) comporte un mécanisme de rappel qui remet automatiquement la manette de commande dans la position de départ (17) après le déplacement dans la position de sélection (19).

3. Unité de commande selon la revendication 1 ou 2, **caractérisée en ce qu'**il est associé à la manette de commande (13) et à la surface de commande (25) des éléments magnétiques qui logent la manette de commande de manière mobile sur la surface de commande.

4. Unité de commande selon l'une des revendications précédentes, **caractérisée en ce que** la manette de commande (13) peut, suivant le service, être enlevée de la surface de commande (25).

5. Unité de commande selon l'une des revendications précédentes, **caractérisée en ce que** la manette de commande (13) et la surface de commande (25) comportent des éléments de guidage (27, 29) mécaniques correspondant les uns aux autres.

6. Unité de commande selon la revendication 5, **caractérisée en ce que** la manette de commande (13) recouvre les éléments de guidage (27, 29) dans les positions de départ et de sélection.

7. Unité de commande selon l'une des revendications précédentes, **caractérisée en ce que** la manette de commande (13) comporte un socle de manette (15) qui est logé, de manière à pouvoir tourner et basculer, sur un logement de socle de manette (21) essentiellement bombé, une surface de socle de manette (23) formée de manière appropriée glissant sur la surface (25) du logement de socle de manette (21).

8. Unité de commande selon l'une des revendications précédentes, **caractérisée en ce qu'**il est associé à la manette de commande (13) une unité d'affichage (11) qui comporte dans les directions de basculement ou de glissement de la manette de commande à chaque fois un élément d'affichage (12) pour l'affichage de la fonction de service sélectionnée ou du paramètre de service réglé.

9. Unité de commande selon l'une des revendications précédentes, **caractérisée en ce que** la position de départ (17) de la manette de commande (13, 33) se trouve sensiblement au centre de gravité d'une surface délimitée par au moins trois positions de sélection (19) de la manette de commande.

10. Unité de commande selon l'une des revendications précédentes, **caractérisée en ce que** l'appareil ménager peut être arrêté en tournant la manette de commande (13, 33) dans la position de départ (17).

11. Unité de commande selon l'une des revendications précédentes, **caractérisée en ce que** la manette de commande (13, 33) peut être tournée dans la position de sélection (19).

12. Unité de commande selon l'une des revendications précédentes, **caractérisée en ce que** la manette de commande (33) est reliée par l'intermédiaire d'un arbre (39) à un détecteur de mouvement de rotation (43) et **en ce qu'**un détecteur de position (45) est associé à la manette de commande (33) ou à l'arbre (39).

13. Appareil ménager, en particulier table de cuisson ou four, comportant une unité de commande selon l'une des revendications précédentes.
